# EUROPÄISCHE PATENTSCHRIFT

(11) **EP 3 678 801 B1**
(45) Veröffentlichungstag und Bekanntmachung des Hinweises auf die Patenterteilung: **14.07.2021**
(21) Anmeldenummer: 18731438.0
(22) Anmeldetag: 14.06.2018
(51) Int. Cl.: B21J 15/32

(54) **VEREINZELER FÜR NIETELEMENTE**
SEPARATOR FOR RIVET ELEMENTS
SÉPARATEUR POUR ÉLÉMENTS RIVETS

(30) Priorität: 05.09.2017 DE 202017105359 U
(43) Veröffentlichungstag der Anmeldung: 15.07.2020
(73) Patentinhaber: Broetje-Automation GmbH, 26180 Rastede (DE)
(72) Erfinder: KECICI, Oktay, 26386 Wilhelmshaven (DE)
(74) Vertreter: Gottschald Patentanwälte Partnerschaft mbB
(86) Internationale Anmeldenummer: PCT/EP2018/065745
(87) Internationale Veröffentlichungsnummer: WO 2019/048097

(56) Entgegenhaltungen:
- EP-A1- 0 511 093
- EP-A1- 0 618 022
- WO-A1-2009/087333
- FR-A1- 3 006 923
- US-A- 3 901 515

## Beschreibung

Die Erfindung betrifft einen Vereinzeler für die Nietelemente gemäß dem Oberbegriff von Anspruch 1 sowie eine Nietkassette gemäß dem Oberbegriff von Anspruch 14.

Vereinzeler für Nietelemente sind aus dem Stand der Technik in verschiedenen Ausgestaltungen bekannt, beispielsweise aus der EP 0 511 093 A1 (Basis für den Oberbegriff des Anspruchs 1), der WO 2009/ 087333 A1, der FR 3 006 923 A oder der EP 0 618 022 A1. Üblicherweise weisen Vereinzeler zwei Sperrelemente auf, welche wechselweise eine Führung zum Führen der Nietelemente sperren und freigeben. So ist beispielsweise ein Vereinzeler aus einer Nietkassette bekannt, bei welchem ein Doppelpin als erstes Sperrelement zum Sperren der Führung zwischen einer Sperrstellung und einer Freigabestellung bewegt wird. Ferner weist dieser Vereinzeler ein zweites Sperrelement auf, welches ebenfalls als Doppelpin ausgebildet und entlang der Förderrichtung der Nietelemente versetzt zum ersten Sperrelement angeordnet ist. Durch wechselweises Bewegen dieser beiden Sperrelemente in ihre Sperrstellung und aus der Sperrstellung heraus in ihre Freigabestellung können die Nietelemente einfach vereinzelt werden. Die Bewegungsrichtung der Sperrelemente in die Sperrstellung bzw. in die Freigabestellung ist hier senkrecht zur Förderrichtung gerichtet. Nachteilig an dieser Ausgestaltung der Nietelemente ist, dass diese regelmäßig mit den zu sperrenden Nietelementen verklemmen und so zu einer Blockade des Vereinzelers und damit zu einer Fehlfunktion führen. Hierdurch wird ein Fertigungsprozess unnötig unterbrochen, da eine Nietmaschine nicht mehr mit Nietelementen versorgt werden kann.

Der Erfindung liegt die Aufgabe zugrunde, die Zuverlässigkeit eines Vereinzelers und damit die Versorgung einer Nietmaschine mit Nietelementen zu verbessern.

Die vorstehende Aufgabe wird bei einem Vereinzeler gemäß dem Oberbegriff von Anspruch 1 durch die Merkmale des kennzeichnenden Teils von Anspruch 1 gelöst.

Dadurch, dass mindestens ein Sperrelement, vorzugsweise beide Sperrelemente, derart angeordnet sind, dass die Bewegungsrichtung des bzw. der Sperrelemente schräg zur Förderrichtung der Nietelemente ausgerichtet ist, wird ein Verklemmen von Nietelement und Sperrelement wirksam vermieden. Da der Druck des Nietelements in Förderrichtung auf die Sperrelemente hier nicht mehr rechtwinklig ist, wird das Verklemm-Risiko erheblich reduziert.

Um die Zuverlässigkeit des Vereinzelers weiter zu steigern, kann vorgesehen sein, dass die Bewegungsrichtung mindestens eines Sperrelements, vorzugsweise beider Sperrelemente, aus der Sperrstellung in die Freigabestellung einen Bewegungsanteil entgegengesetzt der Förderrichtung aufweist (Anspruch 2).

Ganz besonders sicher kann ein Blockieren bzw. Verklemmen der Nietelemente mit dem bzw. den Sperrelementen vermieden werden, wenn, wie gemäß Anspruch 3 gefordert, die Bewegungsrichtung mindestens eines Sperrelements, vorzugsweise beider Sperrelemente, aus der Sperrstellung in die Freigabestellung einen Winkel zwischen 40° und 50°, vorzugsweise zwischen 43° und 47°, weiter vorzugsweise von im Wesentlichen 45,2°, zu der Förderrichtung aufweist. Weitere vorteilhafte geometrische Beziehungen zwischen den Sperrelementen und der Förderrichtung sind in den Ansprüchen 4 bis 7 beschrieben.

Bei der Bewegung mindestens eines Sperrelements, vorzugsweise beider Sperrelemente, aus der Sperrstellung in die Freigabestellung handelt es sich gemäß Anspruch 8 vorzugsweise um eine translatorische Bewegung und/oder eine Klappbewegung.

Die Führung ist gemäß der Weiterbildung nach Anspruch 9 ein, insbesondere linear verlaufender, Tunnel. Er weist vorzugsweise einen runden Querschnitt auf. Der Tunnel wird dabei besonders bevorzugt durch eine Bohrung gebildet.

In der Weiterbildung nach Anspruch 10 werden die Sperrelemente vorzugsweise von jeweils einem Aktuator betätigt. Hierdurch ergibt sich eine konstruktiv ganz besonders einfache Steuerung des Vereinzelers.

Zum Ankoppeln des Vereinzelers an eine Transportstrecke weist der Vereinzeler gemäß Anspruch 11 vorzugsweise ein Koppelelement zum Ankoppeln eines Koppelelements der Transportstrecke, insbesondere zu einer Nietmaschine, an den Ausgang des Vereinzelers auf.

Weitere bevorzugte Ausgestaltungen des Vereinzelers, insbesondere des Koppelelements, sind in den Ansprüchen 12 und 13 beschrieben.

Darüber hinaus wird die vorstehend beschriebene Aufgabe durch eine Nietkassette gemäß dem Oberbegriff von Anspruch 14 durch die Merkmale des Kennzeichens von Anspruch 14 gelöst.

Es ergeben sich die gleichen Vorteile, wie zuvor in Zusammenhang mit dem Vereinzeler beschrieben. Der Vereinzeler kann dabei wie beschrieben ausgebildet sein.

Gemäß der Weiterbildung nach Anspruch 15 kann die Nietkassette zum einfacheren Befüllen derselben mit Nietelementen einen Kassetteneingang aufweisen.

Als Nietspeicher dient gemäß der bevorzugten Ausgestaltung nach Anspruch 16 ein Schlauch. Dieser ermöglicht eine ganz besonders einfache Form des ausgerichteten Speicherns der Nietelemente. Ferner kann wie in Anspruch 17 vorgeschlagen, die Nietkassette einen Bypass zum Leiten von Druckluft vom Vereinzeler am Nietspeicher vorbei zum Kassetteneingang aufweisen.

Gemäß Anspruch 18 kann die Nietkassette in einer bevorzugten Weiterbildung der Erfindung einen Deckel zum Öffnen der Nietkassette aufweisen. Durch diesen kann insbesondere der Vereinzeler von innen in der Nietkassette befestigt werden.

Im Folgenden wird die Erfindung anhand einer lediglich ein bevorzugtes Ausführungsbeispiel darstellenden Zeichnung mit seinen Vorteilen näher erläutert. In der Zeichnung zeigt
- Fig. 1: eine vorschlagsgemäße Nietkassette mit einem vorschlagsgemäßen Vereinzeler,
- Fig. 2: den vorschlagsgemäßen Vereinzeler aus Fig. 1 und
- Fig. 3: schematisch das Prinzip der Nietelementvereinzelung mit dem vorschlagsgemäßen Vereinzeler.

Fig. 1 zeigt eine vorschlagsgemäße Nietkassette 1 mit einem vorschlagsgemäßen Vereinzeler 2 für Nietelemente 3. Der Vereinzeler 2 weist einen Eingang 4 und einen Ausgang 5 für die zu vereinzelnden Nietelemente 3 auf. Ferner weist er eine Führung 6 auf, welche sich entlang einer Mittellinie vom Eingang 4 zum Ausgang 5 erstreckt. Entlang der Führung 6 sind die Nietelemente 3 in einer Förderrichtung F förderbar. Hier und vorzugsweise sichert die Führung 6 ein ausgerichtetes Fördern der Nietelemente 3. Dies bedeutet, dass die Führung 6 sicherstellt, dass die Nietelemente 3 immer mit ihrem Schaft oder ihrem Nietkopf voran in Förderrichtung F bewegt werden, also Nietkopf und Schaft ihre Ausrichtung relativ zur Förderrichtung F nicht wechseln können. Die Führung 6 ist hier und vorzugsweise als Bohrung 7 ausgebildet.

Bei den Nietelementen 3 kann es sich um Niete, Collare und/oder Spacer handeln. Gemäß einem besonders bevorzugten Ausführungsbeispiel handelt es sich bei den Nietelementen 3 um Niete mit einem Schaft und einem Nietkopf, wobei der Nietkopf einen größeren Durchmesser aufweist, als der Schaft des Niets.

Ferner weist der Vereinzeler 2 ein erstes Sperrelement 8 und ein entlang der Mittellinie M vom ersten Sperrelement 8 beabstandetes zweites Sperrelement 9 auf. Hier und vorzugsweise ist das erste Sperrelement 8 als erster Pin und/oder das zweite Sperrelement 9 als zweiter Pin ausgebildet. Die Pins weisen hier und vorzugsweise einen runden Querschnitt und/oder einen abgerundeten Kopf auf.

Das erste Sperrelement 8 und das zweite Sperrelement 9 sind unabhängig voneinander zwischen einer die Führung 6 für ein Nietelement 3 sperrenden Sperrstellung und einer die Führung für ein Nietelement 3 freigebenden Freigabestellung bewegbar.

Hier und vorzugsweise unterscheidet sich die Position, in der ein Nietelement 3 von dem ersten Sperrelement 8 im Vereinzeler 2 gehalten wird, von der Position, in der das Nietelement 3 von dem zweiten Sperrelement 9 zeitversetzt im Vereinzeler 2 gehalten wurde.

Dadurch, dass mindestens ein Sperrelement 8, 9, vorzugsweise beide Sperrelemente 8, 9, derart angeordnet sind, dass die Bewegungsrichtung des bzw. der Sperrelemente 8, 9 schräg zur Förderrichtung F der Nietelemente 3 ausgerichtet ist bzw. sind, kann ein Verklemmen zwischen einem zu fördernden Nietelement 3 und einem der Sperrelemente 8, 9 wirksam verhindert werden. Unter "schräg ausgerichtet" ist hier und vorzugsweise zu verstehen, dass die Bewegungsrichtung B₁, B₂ des bzw. der Sperrelemente 8, 9 in einem spitzen oder stumpfen Winkel zu der Förderrichtung F der Nietelemente 3 ausgerichtet ist.

Aufgrund der nicht rechtwinkligen Ausrichtung der Förderrichtung F des Nietelements 3 und der Bewegungsrichtung B₁, B₂ des bzw. der Sperrelemente 8, 9 tritt ein Verkeilen von Nietelement 3 und Sperrelement 8, 9 nicht auf, so dass die Bewegung des Sperrelements 8,9 in dessen Freigabestellung auch nicht blockiert wird.

Wie in der Fig. 2b gezeigt, weist vorzugsweise die Bewegungsrichtung B₁, B₂ mindestens eines Sperrelements 8, 9, hier beider Sperrelemente 8, 9, bei einer Bewegung aus der Sperrstellung in die Freigabestellung einen Bewegungsanteil entgegengesetzt der Förderrichtung F auf. Hierdurch kann insbesondere sichergestellt werden, dass bei einem zu großen Förderluftduck, der das Nietelement 3 gegen das Sperrelement 8, 9 drückt, das Sperrelement 8, 9 nicht in seine Freigabestellung gedrückt werden kann. Ein sicheres Halten der Nietelemente 3 durch die Sperrelemente 8, 9 ist dennoch gewährleistet.

Fig. 2 zeigt, dass die Bewegungsrichtung B₁, B₂ mindestens eines Sperrelements 8, 9, vorzugsweise beider Sperrelemente 8, 9, aus der Sperrstellung in die Freigabestellung hier und vorzugsweise einen Winkel W₁, W₂ zwischen 40° und 50°, vorzugsweise zwischen 43° und 47°, weiter vorzugsweise im Wesentlichen 45,2°, zu der Förderrichtung F aufweist. Besonders bevorzugt ist es, dass der Winkel W₁ der Bewegungsrichtung B₁ des ersten Sperrelements 8, 9, aus der Sperrstellung in die Freigabestellung zu der Förderrichtung F dem Winkel W₂ der Bewegungsrichtung B₂ des zweiten Sperrelements 8, 9, aus der Sperrstellung in die Freigabestellung zu der Förderrichtung F im Wesentlichen entspricht.

Zusätzlich oder alternativ entspricht der Winkel W₁, W₂ zwischen der Bewegungsrichtung B₁, B₂ mindestens eines Sperrelements 8, 9, vorzugsweise beider Sperrelemente 8, 9, aus der Sperrstellung in die Freigabestellung im Wesentlichen dem Fasenwinkel W_{F} eines in der Führung 6 sperrend zu haltenden Nietelements 3. Unter "im Wesentlichen" ist hier und vorzugsweise eine Abweichung von weniger als 20%, vorzugsweise von weniger als 10%, weiter vorzugsweise von weniger als 5%, zu verstehen.

Ferner können sich die Bewegungsrichtungen B₁, B₂ des ersten und/oder zweiten Sperrelements 8, 9 unterscheiden. Grundsätzlich können die Bewegungsrichtungen B₁, B₂ parallel ausgebildet sein. Hier und vorzugsweise ist es jedoch so, dass die Bewegungsrichtung des ersten Sperrelements 8 aus der Sperrstellung in die Freigabestellung einen Winkel W₃ zwischen 37° und 47°, vorzugsweise zwischen 40° und 44° weiter vorzugsweise im Wesentlichen 42°, zu der Bewegungsrichtung des zweiten Sperrelements 9 aus der Sperrstellung in die Freigabestellung aufweist. Hier und vorzugsweise schneiden die Richtungsachsen der Bewegungsrichtung B₁, B₂ des ersten und/oder des zweiten Sperrelements 8, 9 die Mittellinie M der Führung 6. Hierdurch wird eine besonders kompakte Anordnung sowie ein besonders sicheres sperrendes Halten der Nietelemente 3 durch die Sperrelemente 8, 9 erreicht.

Im Ausführungsbeispiel ragen die Sperrelemente 8, 9 zumindest in ihrer Sperrstellung, insbesondere durch Öffnungen 6a, 6b der Führung 6, in die Führung 6 hinein, wie in der Fig. 2 gezeigt.

Wie ebenfalls in der Fig. 2b und der schematischen Darstellung gemäß Fig. 3 gezeigt, beträgt hier und vorzugsweise an der Stelle des Durchdringens der Sperrelemente 8, 9 durch die Öffnungen 6a, 6b der Führung 6 die Abstandskomponente A des Abstands der Mittelachsen der beiden Sperrelemente 8, 9 zueinander in Förderrichtung F maximal 10 mm, vorzugsweise maximal 8 mm, weiter vorzugsweise maximal 6 mm, und/oder, an der Stelle des Durchdringens der Sperrelemente 8, 9 durch die Öffnungen 6a, 6b der Führung 6 die Abstandskomponente A des Abstands der beiden Mittelachsen der beiden Sperrelemente 8, 9 zueinander in Förderrichtung F minimal 3 mm, vorzugsweise minimal 5 mm.

Wie in der Fig. 3 in schematischer Ansicht gezeigt, ist an der Stelle des Durchdringens der Sperrelemente 8, 9 durch die Öffnungen 6a, 6b der Führung 6 die Abstandskomponente A des Abstands der Mittelachsen der beiden Sperrelemente 8, 9 zueinander in Förderrichtung F größer als die Länge des Nietkopfes eines in der Führung 6 sperrend zu haltenden Nietelements 3 und/oder es ist an der Stelle des Durchdringens der Sperrelemente 8, 9 durch die Öffnungen 6a, 6b der Führung 6 die Abstandskomponente A des Abstands der Mittelachsen der beiden Sperrelemente 8, 9 zueinander in Förderrichtung F geringer als die Nietlänge eines in der Führung 6 sperrend zu haltenden Nietelements 3.

Sind diese Bedingungen erfüllt, ist ein besonders sicheres und zuverlässiges Vereinzeln der Nietelemente 3 gewährleistet. Im Vereinzeler 2 aufgenommene Nietelemente 3 können vorzugsweise dem Vereinzeler 2 zugeordnet sein.

Im Ausführungsbeispiel ist die Bewegung mindestens eines Sperrelements 8, 9, hier beider Sperrelemente 8, 9, aus der Sperrstellung in die Freigabestellung eine translatorische Bewegung. Hier ist die Bewegung eine translatorische Bewegung entlang der Längsachse der Sperrelemente 8, 9. Zusätzlich oder alternativ kann die Bewegung jedoch auch eine Klappbewegung sein.

Wie der Fig. 2 entnommen werden kann, ist die Führung 6 ein, insbesondere linear verlaufender, Tunnel. Er weist hier und vorzugsweise einen runden Querschnitt auf. Im Ausführungsbeispiel ist er als Bohrung 7 hergestellt. Die Führung 6 erstreckt sich hier entlang der Längserstreckung des Vereinzelers 2.

Im Ausführungsbeispiel weist der Vereinzeler 2 ferner Aktuatoren 10, 11 auf. Hier und vorzugsweise wird das erste Sperrelement 8 von einem Aktuator 10 betätigt und/oder das zweite Sperrelement 9 wird vorzugsweise von einem zweiten Aktuator 11 betätigt. Im Ausführungsbeispiel sind die Aktuatoren 10, 11 Pneumatikzylinder. Die Aktoren 10, 11 weisen hier und vorzugsweise jeweils eine Rückstellfeder 12, 13 auf, welche die Sperrelemente 8, 9 in die Sperrstellung vorspannen.

Durch das Vorspannen in die Sperrstellung kann sicher vermieden werden, dass bei nicht mit Druckluft versorgten Vereinzelern 2 keine Nietelemente 3 ungewollt den Vereinzeler 2 verlassen können. Dies ist insbesondere bei Nietkassetten 1 von besonderer Bedeutung, da diese, während sie transportiert werden, in der Regel nicht mit Druckluft versorgt werden.

Ferner weist der Vereinzeler 2 hier und vorzugsweise ein Koppelelement 14 zum Ankoppeln eines Koppelelements 15 einer Transportstrecke 16, insbesondere zu einer Nietmaschine 17, an den Ausgang des Vereinzelers 2 auf. Der Vereinzeler 2, vorzugsweise das Koppelelement 14 des Vereinzelers 2, weist hier und vorzugsweise einen ersten Lufteinlass 18, einen zweiten Lufteinlass 19 und einen dritten Lufteinlass 20 zur Druckluftversorgung, insbesondere des Vereinzelers 2 und/oder einer den Vereinzeler 2 aufnehmenden Nietkassette 1, auf. Alternativ können nur ein erster Lufteinlass 18 oder nur ein erster Lufteinlass 18 und ein zweiter Lufteinlass 19 vorgesehen sein.

Die Lufteinlässe 18, 19, 20 sind vorzugsweise über den Umfang des Koppelelements 14 des Vereinzelers 2, bevorzugt gleichmäßig, verteilt angeordnet. Hier und vorzugsweise weist das Koppelelement 15 der Transportstrecke 16 vorzugsweise zu den Lufteinlässen 18, 19, 20 korrespondierende Luftauslässe zur Versorgung des Vereinzlers 2 bzw. der Nietkassette 3 mit Druckluft auf.

Im Ausführungsbeispiel und vorzugsweise wird mittels des ersten Lufteinlasses 18 der erste Aktuator 10 zum Betätigen des ersten Sperrelements 8 mit Druckluft versorgt. Zusätzlich oder alternativ kann mittels des zweiten Lufteinlasses 19 der zweite Aktuator 11 zum Betätigen des zweiten Sperrelements 9 mit Druckluft versorgt werden. Mittels des dritten Lufteinlasses 20 kann zusätzlich oder alternativ Druckluft zur Förderung von Nietelementen 3 durch den Vereinzeler 2 weitergeleitet werden. Hier wird die Druckluft mittels des dritten Lufteinlasses 20 zu einem Bypass 21 einer den Vereinzeler 2 aufweisenden Nietkassette 1 weitergeleitet.

Die den Vereinzeler 2 aufweisende Nietkassette 1 ist in der Fig. 1 gezeigt und umfasst hier und vorzugsweise einen Nietspeicher 22. Zusätzlich oder alternativ kann die Nietkassette 3 einen Nietelementauslass 23 zum Ausgeben von Nietelementen 3 aus dem Nietspeicher 22 aufweisen. Im Ausführungsbeispiel wird der Nietelementauslass 23 durch den Vereinzeler 2 gebildet. Zusätzlich kann ein Kassetteneingang 24 zum Befüllen des Nietspeichers 22 mit Nietelementen 3 vorgesehen sein. Der Kassetteneingang 24 befindet sich vorzugsweise an derselben Stirnseite der Nietkassette 1 wie der Nietelementauslass 23.

Der Nietspeicher 22 weist hier einen Schlauch 25 auf. Der Schlauch 25 ist hier und vorzugsweise als Schlauchpacket 26 gewunden, wie dies in der Fig. 1 gezeigt ist. Er ermöglicht ein ausgerichtetes Speichern und Fördern der Nietelemente 3. Ein Drehen und damit ein Tausch der Ausrichtung von Nietkopf und Schaft eines Nietelements 3 relativ zur Förderrichtung 6 ist nicht möglich. Die Enden des Schlauchs 25 sind mit dem Eingang 4 und dem Ausgang 5 der Nietkassette 1 verbunden.

Ferner weist die Nietkassette 1 einen Bypass 21 zum Leiten von Druckluft vom Vereinzeler 2, insbesondere vom dritten Lufteinlass 20 des Vereinzelers 2, am Nietspeicher 22 vorbei zum Kassetteneingang 24 auf. Die durch den Bypass 21 geleitete Druckluft dient dem Fördern der Nietelemente 3 aus der Nietkassette 1.

Im Ausführungsbeispiel und vorzugsweise weist die Nietkassette 1 ferner ein Gehäuse 27 zum Schutz des Vereinzelers und/oder des Nietspeichers 22 auf. Zum Einsetzten und/oder Austauschen des Vereinzelers 2 und/oder des Nietspeichers 22 weist die Nietkassette 1 vorzugsweise ferner einen Deckel 28 zum Öffnen der Nietkassette 1 auf. Bei einem Austausch des Vereinzelers 2 wird hier und vorzugsweise der Vereinzeler 2 von innen in der Nietkassette 1 gelöst bzw. von innen an der Nietkassette 1 befestigt.

Das Vereinzeln der Nietelemente 3 erfolgt hier und vorzugsweise wie in der Fig. 3 gezeigt. Im Ausführungsbeispiel und in der schematischen Darstellung der Fig. 3 befinden sich das jeweils zu haltende Sperrelement 8, 9 beim Sperren der Führung für ein Nietelement 3 im Eingriff mit dem Nietkopf des zu haltenden Nietelements 3. Das jeweilige Sperrelement 8, 9 greift hier und vorzugsweise also nicht am Schaft des zu haltenden Nietelements 3, sondern an dessen Nietkopf zum Halten an.

In der Fig. 3a) ist eine Ausgangssituation gezeigt. Hier befindet sich das erste Sperrelement 8 in einer Sperrstellung und das zweite Sperrelement 9 in einer Freigabestellung. In dieser Stellung befindet sich hier und vorzugsweise das erste Sperrelement 8 mit einem Nietelement 3 im Eingriff, während das zweite Sperrelement 9 nicht im Eingriff mit einem Nietelement 3 ist. Bei dem Nietelement 3, mit welchem sich das erste Sperrelement 8 in Eingriff befindet, handelt es sich um das erste ausgangsseitig gehaltene Nietelement 3.

Zum Freigeben dieses Nietelements 3 wird hier und vorzugsweise das zweite Sperrelement 9 ebenfalls in eine Sperrstellung bewegt, vgl. Fig. 3b). Auch in dieser Stellung befindet sich hier und vorzugsweise das erste Sperrelement 8 mit dem ersten ausgangsseitigen Nietelement 3 im Eingriff, während das zweite Sperrelement 9 noch nicht im Eingriff mit einem weiteren Nietelement 3 ist.

Zum Freigeben des ersten ausgangsseitigen Nietelements 3 wird nun das erste Sperrelement 8 in eine Freigabestellung bewegt. Nun wird mittels der Druckluft zur Förderung der Nietelemente 3 das erste ausgangsseitige Nietelement 3 aus dem Vereinzeler 2 freigegeben und der Transportstrecke 16 zugeführt. Dabei rutschen die weiteren Nietelemente 3 aufgrund der Druckluft zur Förderung der Nietelemente 3 im Nietspeicher ebenfalls nach, bis das ausgangsseitig nächste Nietelement 3 das zweite Sperrelement 9 erreicht. Von diesem wird es sicher gehalten. Dies ist in der Fig. 3c) gezeigt.

Danach wird das erste Sperrelement 8 von der Freigabestellung zurück in die Sperrstellung bewegt, vgl. Fig. 3d).

Wird darauffolgend das zweite Sperrelement 9 in eine Freigabestellung bewegt, können die verbleibenden Nietelemente 3 bis zum ersten Sperrelement 8 nachgefördert werden, wie dies in der Fig. 3a) gezeigt ist. Damit ist das Vereinzeln eines Nietelements 3 mit dem Vereinzeler 2 schematisch einmal beschrieben. Es hat sich dieselbe Situation eingestellt, wie vorstehend bereits zur Fig. 3a) beschrieben. Der Vorgang wird mit jedem weiteren zu vereinzelnen Nietelement 3 wiederholt.

Es wird abschließend darauf hingewiesen, dass in der schematischen Darstellung der Fig. 3 vereinfachend das erste Sperrelement 8 und das zweite Sperrelement 9 in einer gemeinsamen Ebene dargestellt sind. Vorzugsweise sind die Bewegungsrichtungen der Sperrelemente 8, 9 jedoch wie in Zusammenhang mit den Fig. 1 und 2 radial um einen Winkel zueinander versetzt.

## Patentansprüche

1. Vereinzeler für Nietelemente (3) mit einem Eingang (4) und einem Ausgang (5) für die zu vereinzelnden Nietelemente (3) und mit einer sich entlang einer Mittellinie (M) vom Eingang (4) zum Ausgang (5) erstreckenden Führung (6), durch welche die Nietelemente (3) entlang einer Förderrichtung (F) förderbar sind,
wobei der Vereinzeler (2) ein erstes Sperrelement (8), insbesondere einen ersten Pin, und ein entlang der Mittellinie (M) vom ersten Sperrelement (8) beabstandetes zweites Sperrelement (9), insbesondere einen zweiten Pin, aufweist,
wobei das erste Sperrelement (8) und das zweite Sperrelement (9) unabhängig voneinander zwischen einer die Führung (6) für ein Nietelement (3) sperrenden Sperrstellung und einer die Führung (6) für ein Nietelement (3) freigebenden Freigabestellung bewegbar sind,
**dadurch gekennzeichnet,**
**dass** mindestens ein Sperrelement (8, 9), vorzugsweise beide Sperrelemente (8, 9), derart angeordnet sind, dass die Bewegungsrichtung (B₁, B₂) des bzw. der Sperrelemente (8, 9) schräg zur Förderrichtung (F) der Nietelemente (3) ausgerichtet ist bzw. sind.

2. Vereinzeler nach Anspruch 1, **dadurch gekennzeichnet, dass** die Bewegungsrichtung (B₁, B₂) mindestens eines Sperrelements (8, 9), vorzugsweise beider Sperrelemente (8, 9), aus der Sperrstellung in die Freigabestellung einen Bewegungsanteil entgegengesetzt der Förderrichtung (F) aufweist.

3. Vereinzeler nach Anspruch 1 oder 2, **dadurch gekennzeichnet, dass** die Bewegungsrichtung (B₁, B₂) mindestens eines Sperrelements (8, 9), vorzugsweise beider Sperrelemente (8, 9), aus der Sperrstellung in die Freigabestellung einen Winkel (W₁, W₂) zwischen 40° und 50°, vorzugsweise zwischen 43° und 47°, weiter vorzugsweise im Wesentlichen 45,2°, zu der Förderrichtung (F) aufweist.

4. Vereinzeler nach einem der vorhergehenden Ansprüche, **dadurch gekennzeichnet, dass** der Winkel (W₁, W₂) zwischen der Bewegungsrichtung (B₁, B₂) mindestens eines Sperrelements (8, 9), vorzugsweise beider Sperrelemente (8, 9), aus der Sperrstellung in die Freigabestellung im Wesentlichen dem Fasenwinkel (W_{F}) eines in der Führung (6) sperrend zu haltenden Nietelements (3) entspricht.

5. Vereinzeler nach einem der vorhergehenden Ansprüche, **dadurch gekennzeichnet, dass** die Bewegungsrichtung (B₁) des ersten Sperrelements (8) aus der Sperrstellung in die Freigabestellung einen Winkel zwischen 37° und 47°, vorzugsweise zwischen 40° und 44°, weiter vorzugsweise im Wesentlichen 42°, zu der Bewegungsrichtung (B2) des zweiten Sperrelements (9) aus der Sperrstellung in die Freigabestellung aufweist.

6. Vereinzeler nach einem der vorhergehenden Ansprüche, **dadurch gekennzeichnet, dass** die Sperrelemente (8, 9) zumindest in ihrer Sperrstellung, insbesondere durch Öffnungen (6a, 6b) der Führung (6), in die Führung (6) hineinragen, vorzugsweise,
dass an der Stelle des Durchdringens der Sperrelemente (8, 9) durch die Öffnungen (6a, 6b) der Führung (6) die Abstandskomponente (A) des Abstands der Mittelachsen der beiden Sperrelemente (8, 9) zueinander in Förderrichtung F maximal 10 mm, vorzugsweise maximal 8 mm, weiter vorzugsweise maximal 6 mm, beträgt,
und/oder,
dass an der Stelle des Durchdringens der Sperrelemente (8, 9) durch die Öffnungen (6a, 6b) der Führung (6) die Abstandskomponente (A) des Abstands der Mittelachsen der beiden Sperrelemente (8, 9) zueinander in Förderrichtung F minimal 3 mm, vorzugsweise minimal 5 mm, beträgt.

7. Vereinzeler nach Anspruch 6, **dadurch gekennzeichnet, dass** an der Stelle des Durchdringens der Sperrelemente (8, 9) durch die Öffnungen (6a, 6b) der Führung (6) die Abstandskomponente (A) des Abstands der Mittelachsen der beiden Sperrelemente (8, 9) zueinander in Förderrichtung F größer als die Länge des Nietkopfes eines in der Führung (6) sperrend zu haltenden Nietelements (3) ist,
und/oder, dass an der Stelle des Durchdringens der Sperrelemente (8, 9) durch die Öffnungen (6a, 6b) der Führung (6) die Abstandskomponente (A) des Abstands der Mittelachsen der beiden Sperrelemente (8, 9) zueinander in Förderrichtung F geringer als die Nietlänge eines in der Führung (6) sperrend zu haltenden Nietelements (3) ist.

8. Vereinzeler nach einem der vorhergehenden Ansprüche, **dadurch gekennzeichnet, dass** die Bewegung mindestens eines Sperrelements (8, 9), vorzugsweise beider Sperrelemente (8, 9), aus der Sperrstellung in die Freigabestellung eine translatorische Bewegung und/oder eine Klapp-Bewegung ist

9. Vereinzeler nach einem der vorhergehenden Ansprüche, **dadurch gekennzeichnet, dass** die Führung (6) ein, insbesondere linearer verlaufender, Tunnel, vorzugsweise mit rundem Querschnitt, ist.

10. Vereinzeler nach einem der vorhergehenden Ansprüche, **dadurch gekennzeichnet, dass** mindestens ein Sperrelement (8, 9), vorzugsweise beide Sperrelemente (8, 9), von jeweils einem Aktuator (10, 11), insbesondere einem Pneumatikzylinder, betätigt werden, vorzugsweise, dass der Aktuator (10, 11) bzw. die Aktuatoren (10, 11) eine Rückstellfeder (12, 13) aufweisen, welche das Sperrelement (8, 9) bzw. die Sperrelemente (8, 9) in die sperrende Stellung vorspannt.

11. Vereinzeler nach einem der vorhergehenden Ansprüche, **dadurch gekennzeichnet, dass** der Vereinzeler (2) ein Koppelelement (14) zum Ankoppeln eines Koppelelements (15) einer Transportstrecke (16), insbesondere zu einer Nietmaschine (17), an den Ausgang (5) des Vereinzelers (2) aufweist.

12. Vereinzeler nach einem der vorhergehenden Ansprüche, **dadurch gekennzeichnet, dass** der Vereinzeler (2), vorzugsweise das Koppelelement (14) des Vereinzelers (2), mindestens einen ersten, vorzugsweise einen ersten und einen zweiten, weiter vorzugsweise einen ersten, einen zweiten und einen dritten, Lufteinlass (18, 19, 20) zur Druckluftversorgung, insbesondere des Vereinzelers (2) und/oder einer den Vereinzeler (2) aufnehmenden Nietkassette (1), aufweist.

13. Vereinzeler nach dem vorhergehenden Anspruch, **dadurch gekennzeichnet, dass** mittels des ersten Lufteinlasses (18) der erste Aktuator (10) zum Betätigen des ersten Sperrelements (8) mit Druckluft versorgbar ist,
und/oder, dass mittels des zweiten Lufteinlasses (19) der zweite Aktuator (10) zum Betätigen des zweiten Sperrelements (9) mit Druckluft versorgbar ist,
und/oder, dass mittels des dritten Lufteinlasses (20) Druckluft zur Förderung von Nietelementen (3) durch die Vereinzeler (2) weiterleitbar ist, insbesondere zu einem Bypass (21) einer den Vereinzeler (2) aufnehmenden Nietkassette (3).

14. Nietkassette zum Speichern von Nietelementen (3) mit einem Nietspeicher (22) zum Speichern von Nietelementen (3) und mit einem Nietelementauslass (23),
**dadurch gekennzeichnet,**
**dass** die Nietkassette (1) einen Vereinzeler (2) nach einem der vorhergehenden Ansprüche aufweist, vorzugsweise, dass der Nietelementauslass (23) durch einen Vereinzeler (2) nach einem der vorhergehenden Ansprüche gebildet wird.

15. Nietkassette nach Anspruch 14, **dadurch gekennzeichnet, dass** die Nietkassette (1) einen Kassetteneingang (24) zum Befüllen des Nietspeichers (22) mit Nietelementen (3) aufweist, vorzugsweise, dass der Kassetteneingang (24) und der Nietelementauslass (23) an derselben Stirnseite der Nietkassette (1) angeordnet sind.

16. Nietkassette nach Anspruch 14 oder 15, **dadurch gekennzeichnet, dass** der Nietspeicher (22) als Schlauch (25), insbesondere als gewundenes Schlauchpaket (26), ausgebildet ist, vorzugsweise, dass ein Ende des Schlauchs (25) am Vereinzeler (2) angeschlossen ist und das andere Ende des Schlauchs (25) am Kassetteneingang (24) angeschlossen ist.

17. Nietkassette nach einem der Ansprüche 14 bis 16, **dadurch gekennzeichnet, dass** die Nietkassette (1) einen Bypass (21) zum Leiten von Druckluft vom Vereinzeler (2), insbesondere vom dritten Lufteinlass (20) des Vereinzelers (2) am Nietspeicher (22) vorbei zum Kassetteneingang (24) aufweist, vorzugsweise, dass die durch den Bypass (21) geleitete Luft zum Fördern der Nietelemente (3) aus der Nietkassette (1) dient.

18. Nietkassette nach einem der Ansprüche 14 bis 17, **dadurch gekennzeichnet, dass** die Nietkassette (1) einen Deckel (28) zum Öffnen der Nietkassette (1) aufweist, vorzugsweise, dass der Vereinzeler (2) von Innen in der Nietkassette (1) befestigt ist.

## Claims

1. Singulator for rivet elements (3), having an entrance (4) and an exit (5) for the rivet elements (3) to be separated and having a guide (6) extending along a center line (M) from the entrance (4) to the exit (5), through which the rivet elements (3) can be delivered along a delivery direction (F),
wherein the singulator (2) has a first blocking element (8), especially a first pin, and a second blocking element (9) spaced apart from the first blocking element (8) along the center line (M), especially a second pin, wherein the first blocking element (8) and the second blocking element (9) are movable independently of each other between a blocking position blocking the guide (6) for a rivet element (3) and a releasing position releasing the guide (6) for a rivet element (3), **characterized in that**
at least one blocking element (8, 9), preferably both blocking elements (8, 9), are arranged such that the direction of movement (B₁, B₂) of the blocking element or elements (8, 9) is oriented at a slant to the delivery direction (F) of the rivet elements (3).

2. Singulator according to Claim 1, **characterized in that** the direction of movement (B₁, B₂) of at least one blocking element (8, 9), preferably both blocking elements (8, 9), from the blocking position to the releasing position, has a movement component situated opposite the delivery direction (F).

3. Singulator according to Claim 1 or 2, **characterized in that** the direction of movement (B₁, B₂) of at least one blocking element (8, 9), preferably both blocking elements (8, 9), from the blocking position to the releasing position, has an angle (W₁, W₂) between 40° and 50°, preferably between 43° and 47°, further preferably substantially 45.2°, to the delivery direction (F).

4. Singulator according to one of the preceding claims, **characterized in that** the angle (W₁, W₂) between the direction of movement (B₁, B₂) of at least one blocking element (8, 9), preferably both blocking elements (8, 9), from the blocking position to the releasing position, corresponds substantially to the bevel angle (W_{F}) of a rivet element (3) to be held blocked in the guide (6).

5. Singulator according to one of the preceding claims, **characterized in that** the direction of movement (B₁) of the first blocking element (8) from the blocking position to the releasing position has an angle between 37° and 47°, preferably between 40° and 44°, further preferably substantially 42°, to the direction of movement (B₂) of the second blocking element (9) from the blocking position to the releasing position.

6. Singulator according to one of the preceding claims, **characterized in that** the blocking elements (8, 9) at least in their blocking position protrude into the guide (6), in particular through openings (6a, 6b) of the guide (6), preferably
**in that** at the place where the blocking elements (8, 9) pass through the openings (6a, 6b) of the guide (6) the distance component (A) of the distance between the center axes of the two blocking elements (8, 9) in the delivery direction F is at most 10 mm, preferably at most 8 mm, further preferably at most 6 mm,
and/or
**in that** at the place where the blocking elements (8, 9) pass through the openings (6a, 6b) of the guide (6) the distance component (A) of the distance between the center axes of the two blocking elements (8, 9) in the delivery direction F is at least 3 mm, preferably at least 5 mm.

7. Singulator according to Claim 6, **characterized in that** at the place where the blocking elements (8, 9) pass through the openings (6a, 6b) of the guide (6) the distance component (A) of the distance between the center axes of the two blocking elements (8, 9) in the delivery direction F is greater than the length of the rivet head of a rivet element (3) to be held blocked in the guide (6),
and/or **in that** at the place where the blocking elements (8, 9) pass through the openings (6a, 6b) of the guide (6) the distance component (A) of the distance between the center axes of the two blocking elements (8, 9) in the delivery direction F is less than the rivet length of a rivet element (3) to be held blocked in the guide (6) .

8. Singulator according to one of the preceding claims, **characterized in that** the movement of at least one blocking element (8, 9), preferably both blocking elements (8, 9), from the blocking position to the releasing position is a translatory movement and/or a hinged movement.

9. Singulator according to one of the preceding claims, **characterized in that** the guide (6) is a tunnel, especially a linear tunnel, preferably with a round cross section.

10. Singulator according to one of the preceding claims, **characterized in that** at least one blocking element (8, 9), preferably both blocking elements (8, 9), are activated by a respective actuator (10, 11), especially a pneumatic cylinder, preferably **in that** the actuator (10, 11) or the actuators (10, 11) have a reset spring (12, 13), which pretensions the blocking element (8, 9) or the blocking elements (8, 9) in the blocking position.

11. Singulator according to one of the preceding claims, **characterized in that** the singulator (2) has a coupling element (14) for coupling a coupling element (15) of a transport section (16), especially for a riveting machine (17), to the exit (5) of the singulator (2).

12. Singulator according to one of the preceding claims, **characterized in that** the singulator (2), preferably the coupling element (14) of the singulator (2), has at least one first, preferably a first and a second, further preferably a first, a second, and a third air inlet (18, 19, 20) for compressed air supply, especially that of the singulator (2) and/or a rivet cassette (1) containing the singulator (2).

13. Singulator according to the preceding claim, **characterized in that** the first actuator (10) can be supplied with compressed air by means of the first air inlet (18) for the activating of the first blocking element (8),
and/or **in that** the second actuator (10) can be supplied with compressed air by means of the second air inlet (19) for the activating of the second blocking element (9), and/or **in that** compressed air can be relayed by means of the third air inlet (20) for the delivery of rivet elements (3) by the singulator (2), especially to a bypass (21) of a rivet cassette (3) containing the singulator (2).

14. Rivet cassette for the storing of rivet elements (3) having a rivet store (22) for the storing of rivet elements (3) and having a rivet element exit (23), **characterized in that**
the rivet cassette (1) has a singulator (2) according to one of the preceding claims, preferably **in that** the rivet element exit (23) is formed by a singulator (2) according to one of the preceding claims.

15. Rivet cassette according to Claim 14, **characterized in that** the rivet cassette (1) has a cassette entrance (24) for filling the rivet store (22) with rivet elements (3), preferably **in that** the cassette entrance (24) and the rivet element exit (23) are arranged at the same end face of the rivet cassette (1).

16. Rivet cassette according to Claim 14 or 15, **characterized in that** the rivet store (22) is configured as a tube (25), especially as a coiled tube pack (26), preferably **in that** one end of the tube (25) is connected to the singulator (2) and the other end of the tube (25) is connected to the cassette entrance (24).

17. Rivet cassette according to one of Claims 14 to 16, **characterized in that** the rivet cassette (1) has a bypass (21) for taking compressed air from the singulator (2), especially from the third air inlet (20) of the singulator (2) past the rivet store (22) to the cassette entrance (24), preferably **in that** the air taken through the bypass (21) serves for delivering the rivet elements (3) from the rivet cassette (1).

18. Rivet cassette according to one of Claims 14 to 17, **characterized in that** the rivet cassette (1) has a lid (28) for opening the rivet cassette (1), preferably **in that** the singulator (2) is secured in the rivet cassette (1) from the inside.

## Revendications

1. Séparateur pour éléments de rivetage (3), comprenant une entrée (4) et une sortie (5) pour les éléments de rivetage (3) à séparer, et une coulisse (6) s'étendant le long d'une ligne médiane (M) de l'entrée (4) à la sortie (5) et à travers laquelle les éléments de rivetage (3) peuvent être transportés le long d'une direction de transport (F),
le séparateur (2) présentant un premier élément de verrouillage (8), en particulier une première broche, et un deuxième élément de verrouillage (9) espacé du premier élément de verrouillage (8) le long de la ligne médiane (M), en particulier une deuxième broche,
le premier élément de verrouillage (8) et le deuxième élément de verrouillage (9) pouvant être déplacés indépendamment l'un de l'autre entre une position de verrouillage verrouillant la coulisse (6) pour un élément de rivetage (3) et une position de déblocage débloquant la coulisse (6) pour un élément de rivetage (3),
**caractérisé en ce que**
au moins un élément de verrouillage (8, 9), de préférence les deux éléments de verrouillage (8, 9), est/sont disposé(s) de telle sorte que la direction de mouvement (B₁, B₂) du ou des éléments de verrouillage (8, 9) est orientée en biais par rapport à la direction de transport (F) des éléments de rivetage (3).

2. Séparateur selon la revendication 1, **caractérisé en ce que** la direction de mouvement (B₁, B₂) d'au moins un élément de verrouillage (8, 9), de préférence des deux éléments de verrouillage (8, 9), de la position de verrouillage à la position de déblocage présente une composante de mouvement à l'opposé de la direction de transport (F).

3. Séparateur selon la revendication 1 ou 2, **caractérisé en ce que** la direction de mouvement (B₁, B₂) d'au moins un élément de verrouillage (8, 9), de préférence des deux éléments de verrouillage (8, 9), de la position de verrouillage à la position de déblocage présente un angle (W₁, W₂) entre 40° et 50°, de préférence entre 43° et 47°, de plus grande préférence substantiellement de 45,2°, par rapport à la direction de transport (F).

4. Séparateur selon l'une quelconque des revendications précédentes, **caractérisé en ce que** l'angle (W₁, W₂) entre la direction de mouvement (B₁, B₂) d'au moins un élément de verrouillage (8, 9), de préférence des deux éléments de verrouillage (8, 9), de la position de verrouillage à la position de déblocage correspond substantiellement à l'angle de chanfrein (W_{F}) d'un élément de rivetage (3) à maintenir en verrouillage dans la coulisse (6).

5. Séparateur selon l'une quelconque des revendications précédentes, **caractérisé en ce que** la direction de mouvement (B₁) du premier élément de verrouillage (8) de la position de verrouillage à la position de déblocage présente un angle entre 37° et 47°, de préférence entre 40° et 44°, de plus grande préférence substantiellement de 42°, par rapport à la direction de mouvement (B₂) du deuxième élément de verrouillage (9) de la position de verrouillage à la position de déblocage.

6. Séparateur selon l'une quelconque des revendications précédentes, **caractérisé en ce que** les éléments de verrouillage (8, 9), au moins dans leur position de verrouillage, font saillie dans la coulisse (6), en particulier à travers des ouvertures (6a, 6b) de la coulisse (6), de préférence
**en ce qu'**à l'endroit de la pénétration des éléments de verrouillage (8, 9) à travers les ouvertures (6a, 6b) de la coulisse (6), la composante de distance (A) de la distance des axes médians des deux éléments de verrouillage (8, 9) l'un par rapport à l'autre dans la direction de transport F est au maximum de 10 mm, de préférence au maximum de 8 mm, de plus grande préférence au maximum de 6 mm,
et/ou
**en ce qu'**à l'endroit de la pénétration des éléments de verrouillage (8, 9) à travers les ouvertures (6a, 6b) de la coulisse (6), la composante de distance (A) de la distance des axes médians des deux éléments de verrouillage (8, 9) l'un par rapport à l'autre dans la direction de transport F est au minimum de 3 mm, de préférence au minimum de 5 mm.

7. Séparateur selon la revendication 6, **caractérisé en ce qu'**à l'endroit de la pénétration des éléments de verrouillage (8, 9) à travers les ouvertures (6a, 6b) de la coulisse (6), la composante de distance (A) de la distance des axes médians des deux éléments de verrouillage (8, 9) l'un par rapport à l'autre dans la direction de transport F est supérieure à la longueur de la tête de rivet d'un élément de rivetage (3) à maintenir en verrouillage dans la coulisse (6),
et/ou **en ce qu'**à l'endroit de la pénétration des éléments de verrouillage (8, 9) à travers les ouvertures (6a, 6b) de la coulisse (6), la composante de distance (A) de la distance des axes médians des deux éléments de verrouillage (8, 9) l'un par rapport à l'autre dans la direction de transport F est inférieure à la longueur de rivet d'un élément de rivetage (3) à maintenir en verrouillage dans la coulisse (6).

8. Séparateur selon l'une quelconque des revendications précédentes, **caractérisé en ce que** le mouvement d'au moins un élément de verrouillage (8, 9), de préférence des deux éléments de verrouillage (8, 9), de la position de verrouillage à la position de déblocage est un mouvement de translation et/ou un mouvement de basculement.

9. Séparateur selon l'une quelconque des revendications précédentes, **caractérisé en ce que** la coulisse (6) est un tunnel, en particulier un tunnel s'étendant de manière linéaire, de préférence à section transversale ronde.

10. Séparateur selon l'une quelconque des revendications précédentes, **caractérisé en ce qu'**au moins un élément de verrouillage (8, 9), de préférence les deux éléments de verrouillage (8, 9), est/sont actionné(s) par respectivement un actionneur (10, 11), en particulier un vérin pneumatique, de préférence **en ce que** l'actionneur (10, 11) ou les actionneurs (10, 11) présente(nt) un ressort de rappel (12, 13) qui précontraint l'élément de verrouillage (8, 9) ou les éléments de verrouillage (8, 9) dans la position de verrouillage.

11. Séparateur selon l'une quelconque des revendications précédentes, **caractérisé en ce que** le séparateur (2) présente un élément de couplage (14) pour accoupler un élément de couplage (15) d'un trajet de transport (16), en particulier jusqu'à une riveteuse (17), à la sortie (5) du séparateur (2).

12. Séparateur selon l'une quelconque des revendications précédentes, **caractérisé en ce que** le séparateur (2), de préférence l'élément de couplage (14) du séparateur (2), présente au moins une première, de préférence une première et une deuxième, de plus grande préférence une première, une deuxième et une troisième admission d'air (18, 19, 20) pour l'alimentation en air comprimé en particulier du séparateur (2) et/ou d'une cassette de rivets (1) recevant le séparateur (2).

13. Séparateur selon la revendication précédente, **caractérisé en ce qu'**au moyen de la première admission d'air (18), le premier actionneur (10) peut être alimenté en air comprimé pour actionner le premier élément de verrouillage (8),
et/ou **en ce qu'**au moyen de la deuxième admission d'air (19), le deuxième actionneur (10) peut être alimenté en air comprimé pour actionner le deuxième élément de verrouillage (9),
et/ou **en ce qu'**au moyen de la troisième admission d'air (20), de l'air comprimé pour transporter des éléments de rivetage (3) par les séparateurs (2) peut être retransmis, en particulier à une dérivation (21) d'une cassette de rivets (3) recevant le séparateur (2) .

14. Cassette de rivets permettant de stocker des éléments de rivetage (3), comprenant un réservoir de rivets (22) pour stocker des éléments de rivetage (3) et une sortie d'éléments de rivetage (23),
**caractérisée en ce que**
la cassette de rivets (1) présente un séparateur (2) selon l'une quelconque des revendications précédentes, de préférence **en ce que** la sortie d'éléments de rivetage (23) est formée par un séparateur (2) selon l'une quelconque des revendications précédentes.

15. Cassette de rivets selon la revendication 14, **caractérisée en ce que** la cassette de rivets (1) présente une entrée de cassette (24) pour remplir le réservoir de rivets (22) avec des éléments de rivetage (3), de préférence **en ce que** l'entrée de cassette (24) et la sortie d'éléments de rivetage (23) sont disposées sur le même côté frontal de la cassette de rivets (1).

16. Cassette de rivets selon la revendication 14 ou 15, **caractérisée en ce que** le réservoir de rivets (22) est réalisé sous forme de tuyau souple (25), en particulier sous forme de paquet de tuyau souple enroulé (26), de préférence **en ce qu'**une extrémité du tuyau souple (25) est raccordée au séparateur (2) et l'autre extrémité du tuyau souple (25) est raccordée à l'entrée de cassette (24).

17. Cassette de rivets selon l'une quelconque des revendications 14 à 16, **caractérisée en ce que** la cassette de rivets (1) présente une dérivation (21) pour conduire de l'air comprimé du séparateur (2), en particulier de la troisième entrée d'air (20) du séparateur (2) en passant devant le réservoir de rivets (22) jusqu'à l'entrée de cassette (24), de préférence **en ce que** l'air conduit à travers la dérivation (21) sert à transporter les éléments de rivetage (3) hors de la cassette de rivets (1).

18. Cassette de rivets selon l'une quelconque des revendications 14 à 17, **caractérisée en ce que** la cassette de rivets (1) présente un couvercle (28) pour ouvrir la cassette de rivets (1), de préférence **en ce que** le séparateur (2) est fixé dans la cassette de rivets (1) depuis l'intérieur.
